# EUROPÄISCHE PATENTSCHRIFT

(11) **EP 3 924 578 B1**
(45) Veröffentlichungstag und Bekanntmachung des Hinweises auf die Patenterteilung: **07.06.2023**
(21) Anmeldenummer: 20705646.6
(22) Anmeldetag: 11.02.2020
(51) Int. Cl.: E05B 27/00

(54) **PROGRAMMIERBARER SCHLIESSZYLINDER**
PROGRAMMABLE LOCK CYLINDER
CYLINDRE DE FERMETURE PROGRAMMABLE

(30) Priorität: 12.02.2019 CH 1762019
(43) Veröffentlichungstag der Anmeldung: 22.12.2021
(73) Patentinhaber: dormakaba Schweiz AG, 8623 Wetzikon (CH)
(72) Erfinder: GUGERLI, Benjamin, 8620 Wetzikon (CH); SPÄNI, Urs, 8834 Schindellegi (CH)
(74) Vertreter: Balder IP Law, S.L.
(86) Internationale Anmeldenummer: PCT/EP2020/053499
(87) Internationale Veröffentlichungsnummer: WO 2020/165186

(56) Entgegenhaltungen:
- WO-A1-95/05919
- WO-A1-96/25574
- WO-A1-2014/148994
- WO-A1-2016/141496
- US-A- 1 953 535
- US-A1- 2005 217 331

## Beschreibung

Die Erfindung betrifft einen Schliesszylinder, insbesondere einen programmierbaren Schliesszylinder, sowie ein Verfahren zum Programmieren eines Schliesszylinders.

Schliesszylinder weisen einen an einem Schloss nicht-drehbar befestigbaren Stator (manchmal auch "Zylindergehäuse" genannt) und einen bei Einführung eines passenden Schlüssels um die Achse des Schliesszylinders drehbaren Rotor (manchmal als "Zylinderkern" bezeichnet) auf. Durch das Drehen des Rotors werden Abtriebsmittel bewegt, die zur Betätigung eines Riegels oder anderer mit der gewünschten Funktion des Schliesszylinders zusammenhängender Mittel dienen.

Viele mechanische Schliesszylinder, darunter Schliesszylinder für Flach-, insbesondere Wendeschlüssel, und für Zackenschlüssel, basieren schon seit langem auf demselben Funktionsprinzip. Dabei ist der Rotor ein in den Stator eingesetzter Zylinder mit mehreren Bohrungen, die sich durch den Rotor und den Stator erstrecken, und in die jeweils eine Zuhaltung, eine Gegenzuhaltung und eine Schraubenfeder eingesetzt werden. Zuhaltung und Gegenzuhaltung sind entlang der Bohrungsachse beweglich und durch die Schraubenfeder mit einer Rückstellkraft beaufschlagt. Wenn ein zum Schliesszylinder passender Schlüssel in den Schliesszylinder eingeschoben wird, positionieren sich die Zuhaltungen so, dass jeweils eine zwischen Zuhaltung und Gegenzuhaltung gebildete Trennfuge (d.h. i.A. die Trennfläche, Trennlinie oder Trennstelle) mit einer Trennfuge (d.h. der Trennfläche/Scherfläche) zwischen Rotor und Stator zusammenfällt. Es kommt also die Zuhaltung komplett im Rotor und die Gegenzuhaltung komplett im Stator zu liegen. Dies ermöglicht eine Rotation des Rotors innerhalb des Stators und kann somit ein Entriegeln eines Schliesssystems ermöglichen. Schliesszylinder werden typischerweise individualisiert hergestellt, so dass jede der Zuhaltungen eine auf einen zugehörigen Schlüssel abgestimmte Länge aufweist. Die Längen korrespondieren zu der im Schlüssel eingebrachten Codierung, welche sich in Vertiefungen verschieden grosser Tiefe in definierten (und von der jeweiligen Zuhaltung abgetasteten) Position am Schlüssel manifestieren. Das bringt mit sich, dass ein sowohl für die Produktion als auch für die Distribution ein grosser Aufwand betrieben werden muss.

Darum wurden schon verschiedene Möglichkeiten vorgeschlagen, wie ein Schliesszylinder nachträglich, nach dem Zusammensetzen programmiert, also individualisiert, werden kann. Im Falle von programmierbaren Schliesszylindern kann ein generischer, also noch nicht individualisierbarer, noch programmierbarer Schliesszylinder hergestellt werden, was eine effizientere und stärker automatisierte Produktion ermöglicht. Ausserdem können generische Schliesszylinder geliefert werden, die erst danach, zum Beispiel am Ort der Anwendung oder bei einem Händler, programmiert werden.

Beispielsweise wird in WO 2010/103032 A1 vorgeschlagen, Zuhaltungen vorzusehen, deren Länge einstellbar ist, indem ein mit einem Innengewinde versehener Teil der Zuhaltung gegenüber einem mit einem passenden Aussengewinde versehenen Teil der Zuhaltung verdreht wird. Weitere programmierbare Schliesszylinder sind z.B. aus EP 2 152 986, WO 2007/050511 A2 und US 2003/0084692 A1 bekannt.

Die US 3,190,093 zeigt ein Schliesssystem für Zackenschlüssel, bei welchem der Schliesszylinder zunächst auf einen temporären Schlüssel programmiert ist und auf einen ein sekundären Schlüssel mit einer weniger tiefen Einkerbung an der Stelle des eines speziellen Zuhaltungs-Gegenzuhaltungspaars umprogrammiert werden kann.

Die US 1,953,535 lehrt ein Verfahren zur Herstellung von Schlössern, indem einteilige Stifte mit Sollbruchstellen entsprechend der gewünschten Programmierung bei eingeführtem Schlüssel in zwei Teile aufgetrennt werden, indem der Rotor des Schliesszylinders relativ zum Stator gedreht wird.

Aus der WO 2016/141496 ist ein programmierbarer Schliesszylinder bekannt, welcher im Vergleich zum Stand der Technik eine einfache, präzise rasche und sichere Programmierung ermöglicht, die ausserdem sehr viele verschiedene Permutationen und eine grosse Flexibilität ermöglicht. Diese geschieht, indem eine Zuhaltungen und Gegenzuhaltungen je aus zwei Teilen zusammengesetzt sind, die jeweils miteinander in einer Presspassung verbunden sind. Die schliesswirksame Gesamtlänge der Zuhaltung und der Gegenzuhaltung kann je durch ein gegeneinander Verschieben der zwei Zuhaltungsteile bzw. der zwei Gegenzuhaltungsteile geändert werden. Die Programmierung - also die Veränderung der schliesswirksamen Gesamtlänge von Zuhaltung und Gegenzuhaltung je nach gewünschter Codierung - erfolgt durch ein Werkzeug, welches jeweils ein Teil der Gegenzuhaltung und ein Teil der Zuhaltung relativ zueinander verschiebt, wodurch sich die schliesswirksame Länge der Zuhaltung und die schliesswirksame Länge der Gegenzuhaltung ändern.

Es ist oft ein Wunsch, dass aus Gründen der Sicherheit vor Manipulationen die Gesamtlänge aller Zuhaltung-Gegenzuhaltung-Paare gleich ist, unabhängig von der Codierung. Um dieser Vorgabe zu entsprechen, wird in WO 2016/141496 vorgeschlagen, eine Separationsanordnung zwischen denjenigen Teilen der Zuhaltung bzw. Gegenzuhaltung vorzusehen, welche bei der Programmierung relativ zu den jeweils anderen Teilen verschoben werden. So kann die Programmierung mit einem einzigen Werkzeug vorgenommen werden, das nur einmal pro Zuhaltung-Gegenzuhaltung-Paar angreift, und die Gegenzuhaltung wird bei der Programmierung um genau so viel verlängert wie die Zuhaltung verkürzt wird. Nachteilig ist aber, dass bei der Herstellung des programmierbaren Zylinders mit Separationsanordnung relativ viele relativ kleine Bauteile assembliert werden müssen, zumal die Separationsanordnung selbst im Allgemeinen auch aus mehreren Elementen besteht, und zudem Zuhaltung und Gegenzuhaltung aus insgesamt vier Teilen aufgebaut sind, Es ist eine Aufgabe der vorliegenden Erfindung, einen mechanisch programmierbaren Schliesszylinder zur Verfügung zu stellen, welcher Nachteile des Standes der Technik überwindet. Der Schliesszylinder sollte möglichst einfach in Herstellung und Programmierung sein ohne dass bei der Sicherheit Kompromisse gemacht werden müssten.

Gemäss einem Aspekt der Erfindung wird ein mechanisch programmierbarer Schliesszylinder zur Verfügung gestellt, der einen Stator und einen im Stator drehbaren Rotor mit Schlüsselkanal aufweist, in welchen ein Schlüssel einschiebbar ist. Rotor und Stator weisen eine Mehrzahl von quer zum Schlüsselkanal (d.h. in Bezug auf eine Achse des Schliesszylinders radial) verlaufenden, in einem Grundzustand miteinander paarweise fluchtenden Bohrungen zur Aufnahme von Zuhaltung-Gegenzuhaltung-Paaren auf. Solche Bohrungen sind an sich für mechanische Schliesszylinder bekannt.

Dass die Bohrungen "radial" verlaufen, muss nicht heissen, dass ihre Achse genau durch die Zylinderachse läuft und senkrecht auf diese steht, obwohl das eine Möglichkeit ist. Vielmehr können die Bohrungen auch bspw. senkrecht auf eine Flachseite/den Schlüsselkanal treffen aber zur Mittelachse leicht versetzt sein, und/oder es ist auch möglich, dass sie schräg auf den Schlüsselkanal treffen. "Radial" bezeichnet in diesem Text also generell Richtungen zum Schlüsselkanal hin bzw. von diesem weg, im Gegensatz zu in Bezug auf den Schliesszylinder "axialen", Richtungen, die parallel zum Schlüsselkanal und zur Drehachse des Rotors verlaufen.

In mindestens einer der Bohrungen (im Allgemeinen in einer Mehrzahl von Bohrungen, bspw. mindestens in der Mehrheit der Bohrungen) ist ein Zuhaltungselement eingebracht, das mindestens einen Grundkörper der eine Zuhaltungsachse definiert, die mit einer Achse der Bohrungen zusammenfällt, und eine Programmierteil-Anordnung aufweist. Der Grundkörper weist eine radial-innenseitige Endpartie auf, welche in den Schlüsselkanal ragt, um eine Codierung des Schlüssels abzutasten, wie das an sich von Zuhaltungen bekannt ist. Der Grundkörper weist ausserdem eine Mehrzahl von Sollbruchstellen auf. Die Programmierteil-Anordnung ist vom Grundkörper gehalten und weist mindestens eine Trennfuge auf. Die Programmierteil-Anordnung ist entlang der Zuhaltungsachse relativ zum Grundkörper verschiebbar, so dass die Trennfuge wahlweise auf eine der Sollbruchstellen ausgerichtet werden kann.

Eine mechanische Programmierung des Schliesszylinders kann dann so erfolgen, dass zuerst bei eingeführtem programmierendem Schlüssel die Programmierteil-Anordnung in eine Position gebracht werden kann, in der die genannte Trennfluge mit der Scherfläche zwischen Rotor und Stator fluchtet. Das kann durch ein generisches Werkzeug geschehen, welches keine Informationen über die vorzunehmende Programmierung aufweisen muss. Dann kann durch eine Drehung des Rotors der Grundkörper entlang derjenigen Sollbruchstelle aufgetrennt werden, auf welche die Trennfuge ausgerichtet ist. Die Trennfuge bildet dann zusammen mit der Trennstelle zwischen den entstehenden Bruchstücken des Grundkörpers eine Trennfläche des durch die Programmierung erhaltenen Zuhaltung-Gegenzuhaltung-Paares.

In der einfachsten Ausgestaltung besteht die Programmierteil-Anordnung aus einem ersten und einem zweiten Programmierteil, die durch die Trennfuge voneinander getrennt sind. Die Programmierteile können separat sein, oder eventuell auch an der Stelle der Trennfuge durch eine weitere Sollbruchstelle voneinander getrennt sein. Nach der Auftrennung des Grundkörpers zur Programmierung bildet dann das radial-innere Bruchstück des Grundkörpers zusammen mit dem radial-inneren Programmierteil die Zuhaltung, und das radial-äussere Bruchstück des Grundkörpers mit dem radial-äusseren Programmierteil die Gegenzuhaltung. Die Zuhaltung-Gegenzuhaltung-Paare weisen dann also je zwei Teile auf und entsprechen den in WO 2016/141496 beschriebenen, aus insgesamt vier Teilen zusammengesetzten Zuhaltung-Gegenzuhaltung-Paaren und weisen folglich auch deren Vorteile auf. Aufgrund des erfindungsgemässen Vorgehens entfällt aber die Notwendigkeit einer Separationsanordnung. Der vorliegend präsentierte erfindungsgemässe Ansatz ist daher viel einfacher, insbesondere auch in der Assemblierung.

In einer alternativen Ausgestaltung weist die Programmierteil-Anordnung eine Mehrzahl der Trennfugen auf. Dies kann insbesondere bedeuten, dass nebst einem radial-inneren ersten Programmierteil und einem radial-äusseren zweiten Programmierteil mindestens ein zwischen diesen angeordnetes drittes Programmierteil vorhanden ist. Die Trennfugen zwischen dem ersten und dritten Programmierteil einerseits und zwischen dem dritten und zweiten Programmierteil andererseits können durch unterschiedliche programmierende Schlüssel nacheinander auf die Scherfläche zwischen Rotor und Stator ausgerichtet werden und damit an der entsprechenden Position ein Zuhaltungssystem mit mehreren Trennflächen entsteht, wodurch ein sogenanntes "Master Key System" (MKS) erzeugt werden kann, in welchem ein Zylinder durch verschiedene passende Schlüssel entsperrt werden kann. Das Vorgehen mit mehr als drei Programmierteilen ist analog. Beim Vorhandensein von Zuhaltungselementen mit Programmierteilanordnung mit mehreren Trennfugen werden im Allgemeinen auch - an entsprechend anderen Positionen im Zylinder - Zuhaltungselemente mit bloss einer Trennfuge für die Erzeugung ,konventioneller' Zuhaltung-Gegenzuhaltung-Paaren vorhanden sein, d.h. solche Zuhaltungselemente mit mehreren Trennfugen sind im Allgemeinen nur an einer oder einigen wenigen Positionen im Schliesszylinder vorhanden.

Die Trennfugen der Programmierteil-Anordnung werden generell eine Ebene bilden, welche auf die Scherfläche zwischen Rotor und Stator ausrichtbar ist, d.h. sie sind in Bezug auf die Zylinderachse tangential. Bei radialen Bohrungen bedeutet das, dass die entsprechende Trennfuge senkrecht zu einer Zuhaltungsachse verläuft.

Die Sollbruchstellen sind so ausgebildet, dass sie ein Auftrennen des Grundkörpers ebenfalls entlang einer in Bezug auf die Zylinderachse tangentialen Ebene ermöglichen. Sie können insbesondere durch aussenseitig am Grundkörper umlaufende Nuten (in einer in Bezug auf die Zylinderachse tangentialen Ebene) gebildet sein, und/oder, sofern der Grundkörper lokal hohlzylindrisch ist, auch innenseitig umlaufende Nuten.

Die Programmierteile der Programmierteil-Anordnung können bspw. jeweils die Form eines zylindrischen Rings - insbesondere mit Fase oder abgeschrägter Endfläche - aufweisen und eine mit den Sollbruchstellen versehene Partie (Codierungspartie) umgeben. Diese Partie kann ihrerseits hohlzylindrisch sein, insbesondere damit sie genügend Elastizität besitzt, auch die Ausbildung der Sollbruchstellen als umlaufende Nuten ist dann besonders günstig.

Auch die umgekehrte Anordnung ist denkbar: die Codierungspartie kann holzylindrisch mit einem dem Umständen entsprechend grösseren Innendurchmesser sein, und die Programmierelement-Anordnung kann dann im Innern des Hohlzylinders angeordnet sein und beispielswiese als Anordnung von zylindrischen Klötzchen ausgebildet sein. Die Sollbruchstellen können auch in dieser Ausführungsform durch umlaufende Nuten gebildet sein. In beiden Varianten sind umlaufende Nuten auf der Aussenseite (besonders einfach herstellbar) und/oder auf der Innenseite des Hohlzylinders denkbar.

Die Ausgestaltung mit Programmierteilen, welche die mit den Sollbruchstellen versehene Partie (Codierungspartie) umgeben, hat jedoch den Vorteil, dass nach erfolgter Programmierung die Sollbruchstellen durch den jeweiligen zylindrischen Ring geschützt und vor einem ungewollten beispielsweise nachträglichen Brechen gewahrt werden. Ein Drehmoment am Rotor, in einem Zustand, in welchem die Schwerfläche zwischen Rotor und Stator nicht auf die Trennfuge ausgerichtet ist (d.h. wenn kein Schlüssel oder ein nicht passender Schlüssel eingeführt ist), wird komplett durch das ringförmige Programmierteil aufgenommen. Bei einer Anordnung mit aussenseitigen Sollbruchstellen kann sich bei sehr hohem anliegendem Drehmoment eher ein Bruch ergeben.

In Ausführungsformen ist die Gesamtlänge des Zuhaltungselements bei einer Verschiebung der Trennelement-Anordnung konstant und hängt nicht davon ab, auf welche der Sollbruchstellen die Trennfuge ausgerichtet ist.

Die Programmierelement-Anordnung - insbesondere jedes einzelne Programmierelement - ist/sind in Ausführungsformen mit dem Grundkörper mit einer Presspassung verbunden. Eine Presspassung wird gelegentlich auch als eine Übermasspassung bezeichnet. Durch die Presspassung sind die beiden Teile so fest miteinander verbunden, dass sie ihre relative Position auch nach jahrelanger Benutzung und nach anderer typischerweise vorkommender mechanischer Belastung beibehalten.

Wie an sich bekannt kann der Schliesszylinder pro Zuhaltung-Gegenzuhaltung-Paar eine dieses nach radial-innen drückende Feder, insbesondere Schraubenfeder, aufweisen. Im Kontext der vorliegenden Erfindung kann eine solche Feder insbesondere mit auf den Grundkörper jedes der Zuhaltungselemente einwirken und bspw. mit diesem verbunden sein.

Auch ein Verfahren zur Programmierung des Schliesszylinders ist Gegenstand der vorliegenden Erfindung. Diese Programmierung erfolgt bestimmungsgemäss indem ein Schlüssel mit einer Codierung, auf welche der Schliesszylinder programmiert werden soll, eingeschoben wird. Anschliessend werden die Zuhaltungselemente entsprechend der Codierung eingerichtet, indem die Trennfuge (bei Zuhaltungselementen mit mehreren Trennfugen: eine davon) auf die Scherfläche zwischen Rotor und Stator ausgerichtet werden. Das kann bei Kenntnis der Dimensionierung der Programmierteil-Anordnung (diese wird bspw. für alle Zuhaltungselemente oder mindestens gruppenweise dieselbe sein) geschehen, ohne dass das programmierende Werkzeug oder die programmierende Person Informationen über die Codierung hat, insbesondere mit dem in WO 2016/141496 beschriebenen Vorgehen. Dann wird, während der Schlüssel immer noch eingeschoben bleibt, der Rotor im Stator gedreht, um den Grundkörper an derjenigen Sollbruchstelle aufzutrennen, welche mit der Trennfuge und der Scherfläche fluchtet. Nach Abziehen des Schlüssels kann dann jederzeit ein Schlüssel mit derselben Codierung den Schliesszylinder entsperren.

Im Folgenden wird der Erfindungsgegenstand anhand von Ausführungsbeispielen und den beiliegenden Zeichnungen näher erläutert. Es zeigen:
- Fig. 1: einen programmierbaren Schliesszylinder im Schnitt;
- Fig. 2: ein Zuhaltungselement für den Schliesszylinder gemäss Fig. 1;
- Fig. 3-5: Teile des Zuhaltungselements von Fig. 2;
- Fig. 6: den Schliesszylinder von Fig. 1 mit eingeschobenem Schlüssel vor der Programmierung;
- Fig. 7: den Schliesszylinder der Figuren 1 und 6 mit eingeschobenem Schlüssel anschliessend an die Programmierung;
- Fig. 8: den Schliesszylinder der Figuren 1, 6 und 7 ohne Schlüssel anschliessend an die Programmierung; und
- Fig. 9: eine Variante eines Zuhaltungselements mit einer grösseren Anzahl von Teilen, zur Verwendung in einem MKS.

Für das Verständnis der Erfindung nicht wesentliche Teile sind teilweise nicht dargestellt. Die beschriebenen Ausführungsbeispiele stehen beispielhaft für den Erfindungsgegenstand oder dienen seiner Erläuterung und haben keine beschränkende Wirkung.

**Fig.** 1 zeigt einen Schliesszylinder 1 mit einem Rotor 5 und einem Stator 6 sowie einer Hülse 7. Der Rotor bildete einen Schlüsselkanal 8. Im dargestellten Beispiel ist dieser zum Einführen eines Flachschlüssels von axial-aussen, d.h. in fig. 1 von links her, ausgebildet. Axial-innen weist der Rotor eine Abtriebsstruktur 9 auf, welche nach bestimmungsgemässem Einbau des Schliesszylinders mit Abtriebsmitteln zusammenwirkt oder diese bildet.

Anstelle der Hülse 7 oder kann der Schliesszylinder 1 ein anderes Gehäuse aufweisen, oder das Gehäuse kann nebst der Hülse noch weitere, bspw. die Hülse mindestens teilweise umgebende Teile umfassen, was in Fig. 1 nicht dargestellt ist.

Wie an sich von gattungsgemässen Schliesszylindern bekannt weisen Rotor und Stator radiale Bohrungen 51 bzw. 61 für Zuhaltung-Gegenzuhaltung-Paare auf. Diese Bohrungen von Rotor und Stator fluchten in einem in den Figuren dargestellten Grundzustand miteinander und bilden eine gemeinsame Zuhaltungsbohrung.

Von Schliesszylindern der bekannten Art unterscheidet sich der vorliegende Schliesszylinder dadurch, dass er nicht mit fertigen Zuhaltung-Gegenzuhaltung-Paaren bestückt ist, sondern mit Zuhaltungselementen 2, von denen eines in **Figur 2** vergrössert dargestellt ist. Das Zuhaltungselement 2 weist einen auch in **Figur 3** dargestellten Grundköper 21 auf, welcher nach radial-innen (in Fig. 2 nach links hin) eine beispielsweise spitz zulaufende Endpartie 22 zum Abtasten einer Schlüsselcodierung bildet. Ausserdem weist der Grundkörper eine flanschartige Aufweitung 23 auf, welche zusammen mit einer Schulter der radialen Bohrung im Rotor 5 einen Anschlag bildet, gegen welchen der Grundkörper durch eine Feder 4 gedrückt wird, wenn kein Schlüssel eingeführt ist. Das Zuhaltungselement weist ausserdem eine radial-aussenseitige Codierungspartie 24 auf. Im dargestellten Ausführungsbeispiel ist die Codierungspartie hülsenförmig ausgebildet.

Im dargestellten Ausführungsbeispiel ist die Feder 4 fest mit dem Grundkörper verbunden, indem ein Endstück der Feder innenseitig in die hohlzylindrische Codierungspartie 24 eingepresst ist.

Die Codierungspartie hält ein inneres Programmierteil 31 und ein äusseres Programmierteil 32. Das innere und äussere Programmierteil sind entlang der Zuhaltungsachse (d.h. in Bezug auf den Schliesszylinder radial) relativ zum Grundkörper 21 verschiebbar, wobei die Programmierteile 31, 32 so am Grundkörper gelagert sind, dass sie nicht leichtgängig, sondern nur unter erheblichem Kraftaufwand verschieblich sind. Insbesondere kann zwischen den Programmierteilen einerseits und dem Grundkörper andererseits eine Presspassung (Übermasspassung) vorliegen.

Im dargestellten Ausführungsbeispiel sind die Programmierteile 31, 32, die auch in **Figur 4** beziehungsweise in **Figur 5** dargestellt sind, als im Wesentlichen zylindrische Ringe ausgebildet und auf die Codierungspartie 24 des Grundkörpers 21 aufgeschoben. Die Programmierteile 31, 32 sind jeweils in Bezug auf Ihre Achse aussenseitig mit einer Fase 38 versehen, wobei die Fase zur gemeinsamen Trennfuge 39 hin relativ ausgeprägt ist (oder auch durch eine insgesamt nach aussen abfallende Endfläche ersetzt sein kann) damit der Schliesszylinder nicht klemmt, wenn die Ausrichtung der durch Trennfuge und Bruchstelle gebildete Trennfläche nicht ganz perfekt auf die Scherfläche zwischen Rotor und Stator ausgerichtet ist.

Das radial weiter aussen angeordnete zweite Programmierteil 32 ragt aussenseitig nur unwesentlich über die Endfläche des Grundkörpers 21 hinaus, weshalb die Gesamtlänge des Zuhaltungselements 2 nicht (zumindest nicht wesentlich) von der Position der Programmierteile relativ zum Grundkörper abhängt. Nach der Programmierung ist also die Summe der Längen von Zuhaltung und Gegenzuhaltungen stets dieselbe.

An der Codierungspartie 24 des Grundkörpers ist eine Mehrzahl von Sollbruchstellen in der Form von umlaufenden Nuten 25 (Einstichen) ausgebildet. Durch eine Scherkraft zwischen den Programmierteilen 31, 32 kann an diesen Stellen die Codierungspartie 24 durchtrennt werden, und das Zuhaltungselement ist dann aus vier Teilen zusammengesetzt: Das radial-innere Bruchstück des Grundkörpers mit dem von ihm gehaltenen ersten Programmierteil 31 bildet die Zuhaltung, und das radial-äussere Bruchstück des Grundkörpers mit dem zweiten Programmierteil 32 bildet die Gegenzuhaltung, wobei aus Trennfuge 39 und Bruchstelle eine Trennfläche entsteht.

**Figur 6** zeigt den Schliesszylinder von Fig. 1 mit eingeschobenen Schlüssel, auf welchen der Schliesszylinder programmiert werden soll. Abhängig von der Tiefe der entsprechenden Codierungsbohrungen sind die Zuhaltungselemente 2 entgegen der Kraft der - aus Darstellungsgründen in Figuren 6 und 7 nicht sichtbaren - Federn um mehr oder weniger nach radial-aussen verschoben oder nicht. Die vorgesehenen Tiefen der Codierungsbohrungen - bei Flachschlüsseln können beispielsweise drei, vier oder fünf Codierungsstufen pro Bohrung vorgesehen sein, im dargestellten Beispiel wird von drei Stufen ausgegangen - sind so auf die Bemessungen des Grundkörpers abgestimmt, dass bei eingeführtem Schlüssel stets eine der Sollbruchstellen mit der Scherfläche zwischen Rotor 5 und Stator 6 fluchtet. In Fig. 6 beispielsweise fluchtet die Scherfläche an Positionen 1, 3, 9 und 11 mit der radial-äussersten Sollbruchstelle, an Position 5 mit der mittleren Sollbruchstelle und an Position 7 mit der radial-innersten Sollbruchstelle.

Anschliessend werden bspw. mit dem Verfahren, wie es aus WO 2016/141496 bekannt ist die Programmierteile 31, 32 je nach Position nach radial-innen relativ zum Grundkörper verschoben. Zu diesem Zweck kann bspw. ein Werkzeug verwendet werden, das pro radialer Bohrung 51, 61 in einer Reihe jeweils einen langen Fortsatz (Dorn) aufweist, welcher durch eine in den Figuren nicht sichtbare Öffnung im Gehäuse (hier: der Hülse) mit dem zweiten Programmierteil in Kontakt gebracht wird, woraufhin das Werkzeug an einen Anschlag gedrückt wird, wodurch das zweite Programmierteil 32 und das erste Programmierteil 31 so weit nach radial-innen verschoben werden, dass die Trennfläche zwischen ihnen mit der Scherfläche zwischen Rotor und Stator fluchtet. Dieser Prozess kann wie angedeutet für mehrere der Zuhaltungselemente parallel durchgeführt werden, bspw. jeweils für eine ganze Reihe, oder er kann auch einzeln, Codierungselement um Codierungselement durchgeführt werden. In beiden Fällen kann ein generisches Werkzeug verwendet werden, welches keinerlei Information über die vorzunehmende Programmierung enthält. Dies weil der Abstand der radial-äusseren Endfläche des zweiten Programmierteils 32 zur genannten Scherfläche nur durch die - generische - Ausdehnung des zweiten Programmierteils entlang der Achse der Zuhaltungsbohrungen bestimmt ist.

Im hier dargestellten Ausführungsbeispiel sind die Programmierteile aussen an der Codierungspartie angebracht, während sich die Feder 4, welche das Zuhaltungselement bzw. nach der Programmierung das Zuhaltung-Gegenzuhaltung-Paar nach radial innen drückt innen am Grundkörper angreift. In einer solchen Ausführungsform kann die Öffnung, durch welche das Werkzeug eingreift, azentrisch in Bezug auf die radiale Bohrung sein. Es ist insbesondere möglich, dass ein Paar von einander in Bezug auf die Achse der radialen Bohrung gegenüberliegenden Bohrungen vorhanden ist. Das Werkzeug kann dann ein entsprechendes Paar von Fortsätzen aufweisen. Andere Konfigurationen, welche einen Eingriff des Werkzeugs zwecks Verschiebung der Programmierteile und gleichzeitig ein Abstützen der Feder ermöglichen, sind ohne Weiteres denkbar.

**Figur 7** zeigt den Schliesszylinder mit noch eingeführtem Schlüssel nach diesem Prozess und nachdem durch eine Drehung des Rotors im Stator die Programmierung durch Durchtrennen der Grundkörper am Ort der entsprechenden Sollbruchstelle abgeschlossen wurde. Die Drehung des Rotors, die je nach Stärke des Grundkörpers mit einem gewissen durchaus substantiellen Drehmoment verbunden sein kann, kann dabei bspw. durch ein an der Abtriebsstruktur 9 angreifendes Werkzeug vorgenommen werden. Auch eine Programmierung durch Drehung des Schlüssels ist nicht ausgeschlossen, sofern am Schlüssel ein genügend grosses Drehmoment angelegt werden kann. Nach der Programmierung bildet je das radial-innere Bruchstück des Grundkörpers 5 mit dem von ihm gehaltenen ersten Programmierteil 31 eine Zuhaltung, und das radial-äussere Bruchstück des Grundkörpers mit dem zweiten Programmierteil 32 eine Gegenzuhaltung.

**Figur 8** zeigt den entsprechend programmierten Zylinder. Die Funktionsweise des Schliesszylinders mit seinen durch die Programmierung aus dem Zuhaltungselement entstandenen Zuhaltungen und Gegenzuhaltungen entspricht nach der Programmierung eines konventionellen, entsprechend der gewünschten Codierung bestückten Schliesszylinders. Durch Einführen des programmierenden Schlüssels oder eines mit Schlüssels mit einer zum programmierenden Schlüssel identischen Codierung kann der Schliesszylinder wieder in den Zustand von Fig. 7 gebracht werden, in welchem eine Drehung des Rotors im Stator möglich ist, weil alle Trennflächen zwischen Zuhaltung und Gegenzuhaltung mit der Scherfläche zwischen Rotor und Stator fluchten.

Eine Besonderheit der beschriebenen Konstruktion ist, dass die programmierten Zuhaltung-Gegenzuhaltung-Paare alle die gleiche Gesamtlänge aufweisen. Diese Gesamtlänge entspricht der ursprünglichen Länge des Grundkörpers. Die Summe der Längen der Zuhaltungen und Gegenzuhaltungen hängt also nicht von der Programmierung ab. Dies ist ein vorteilhaftes, je nach Anwendung gar wichtiges Sicherheitsmerkmal.

Es ist ohne Weiteres möglich, die wie beschrieben durch mechanische Programmierung erhaltenen Zuhaltung-Gegenzuhaltung-Paare durch konventionelle Zuhaltung-Gegenzuhaltung-Paare zu ergänzen, indem nur einige der radialen Bohrungen mit den Zuhaltungselementen bestückt sind. Dies kann bspw. auch für ein MKS genutzt werden, d.h. zur Herstellung eines Schliesszylinders, der durch mehrere verschieden codierte Schlüssel entsperrt werden kann. Diesbezüglich wird auch auf die WO 2016/141496 verwiesen, welche Kombinationen zwischen mechanisch programmierbaren Zuhaltung-Gegenzuhaltung-Paaren und anderen Zuhaltung-Gegenzuhaltung-Paaren thematisiert.

Es gibt aber auch die Möglichkeit, ein programmiertes Zuhaltung-Gegenzuhaltung-Paar mit mindestens einem sogenanntem "Split Pin" zu erhalten, d.h. einem Zwischenstück zwischen Zuhaltung und Gegenzuhaltung. Durch das Vorhandensein eines solchen weist ein Zuhaltung-Gegenzuhaltung-Paar mehrere Trennflächen (Trennfugen) auf. Dadurch können den Schliesszylinder mehrere Schlüssel mit entsprechend mehreren verschieden tiefen Codierungsbohrungen entsperren.

**Figur 9** zeigt ein Zuhaltungselement zum Bilden eines Zuhaltung-Gegenzuhaltung-Paares mit "Split Pin". Zwischen dem ersten Programmierteil 31 und dem zweiten Programmierteil 32 ist ein drittes Programmierteil 33 angeordnet. Für die Programmierung wird zunächst mit einem ersten programmierenden Schlüssel vorgegangen wie vorstehend anhand Fig. 6-8 beschrieben. Beim Eingriff des Werkzeugs werden dabei gegebenenfalls - abhängig von der Codierung des ersten Programmierenden Schlüssels - alle drei Programmierteile gemeinsam relativ zum Grundkörper verschoben.

Anschliessend wird ein zweiter programmierender Schlüssel eingeschoben. Dieser weist an der Position der mit einem Split Pin zu versehenden Zuhaltung eine Codierungsbohrung auf, deren Tiefe sich um die Dicke des dritten Programmierteils von der Tiefe der entsprechenden Codierungsbohrung des ersten programmierenden Schlüssels unterscheidet. Dann wird der Rotor erneut im Stator gedreht, um den Grundkörper an der Stelle einer weiteren Sollbruchstelle 25 zu durchtrennen. Es resultieren dann drei Bruchstücke des Grundkörpers. Davon trägt ein radial-inneres Bruchstück das erste Programmierteil 31 und bildet mit diesem zusammen die Zuhaltung. Ein mittleres Bruchstück trägt das dritte Programmierteil und bildet mit diesem Zusammen den Split Pin. Ein radial-äusseres Bruchstück trägt das zweite Programmierteil und bildet mit diesem Zusammen die Gegenzuhaltung. Die Gesamtlänge dieser drei Elemente Zuhaltung-Split Pin-Gegenzuhaltung ist erneut nicht von der Programmierung abhängig und entspricht der ursprünglichen Länge des Grundkörpers 21.

Dieses Vorgehen kann auch für mehr als einen Split Pin verwendet werden, wobei dann die Anzahl der Programmierteile entsprechen zu erhöhen ist.

Die Länge des Grundkörpers 21 der Ausführungsform von Fig. 9 ist im Vergleich zu Fig. 2 grösser. Bei einem System sowohl mit Zuhaltung-Gegenzuhaltung-Paaren mit Split Pins als auch mit Zuhaltung-Gegenzuhaltung-Paaren ohne solche können die Längen dieser beiden gleich sein oder auch unterschiedlich. Es kann vorgesehen sein, dass die Anzahl der Programmierelemente für alle Paare, d.h. an allen Positionen, identisch ist, und dass sich die Paare mit oder ohne Split Pin nur dadurch unterscheiden, dass bei ersteren eine Durchtrennung am Ort einer zweiten Sollbruchstelle erfolgt ist und bei zweiteren nicht. Es kann aber aus Sicherheitsgründen auch vorgesehen sein, dass das gerade nicht der Fall ist, und dass die Programmierelemente durch ihre Dimensionierung (axiale Länge) an den Positionen, an denen kein Split Pin sein soll, eine zweite Durchtrennung verhindern.

Das Prinzip des programmierbaren Schliesszylinders ist vorstehend anhand des Beispiels "Flachschlüssel", insbesondere "Wendeschlüssel" beschrieben worden. Das ist aber keine Notwendigkeit. Das Prinzip kann auch analog auch beispielsweise für Zackenschlüssel verwendet werden. Diese haben im Allgemeinen nur eine einzige Reihe von Zuhaltung-Gegenzuhaltung-Paaren. Dafür ermöglichen sie eine grössere Anzahl von Codierungsstufen pro Position, weshalb die Grundkörper und die Programmierelement für eine solche Ausführungsform im Allgemeinen länger als in den vorstehend beschriebenen Beispielen sein werden, und der Grundkörper eine grössere Anzahl von Sollbruchstellen aufweisen wird.

Eine weitere Variante des vorstehend Beschriebenen besteht darin, die Anordnung zwischen Grundkörper und Programmierelementen anders zu gestalten. Beispielswiese kann die Codierungspartie des Grundkörpers hülsenförmig mit einem vergleichsweise etwas grösseren Innendurchmesser sein, und die Programmierelemente können im Inneren dieser Codierungspartie angeordnet sein, beispielswiese als im Wesentlichen zylindrische Klötzchen. Die Sollbruchstellen werden dann beispielsweise durch umlaufende Nuten auf der Zylinderinnen- und/oder der Zylinderaussenseite der Codierungspartie gebildet.

In den dargestellten Ausführungsbeispielen ist für die Fixierung des der Programmierteile relativ zum Grundkörper jeweils eine Presspassung beschrieben worden. Das ist jedoch nicht notwendig. Auch andere Fixierungsmechanismen, welche die Programmierung der hier beschriebenen Art erlauben, sind denkbar.

Eine erste Alternative zur Presspassung (einer kraftschlüssigen Verbindung) ist bspw. ein Rastsystem, gemäss welchem die Programmierteile relativ zum Grundkörper an einer Mehrzahl von definierten Positionen einrasten können.

Eine zweite Alternative zur Presspassung ist kleben, wobei dann vor der Programmierung eine kleine Menge Klebstoff zwischen Grundkörper und Programmierteile eingebracht wird, und wobei das Werkzeug bspw. erst nach einer mindestens teilweisen Aushärtung des Klebstoffs entfernt wird.

Auch andere stoffschlüssige Verbindungen wie Schweissen - bspw. mit durch Gegenzuhaltung und Zuhaltung durchgeleitetem Strom - oder Löten sind nicht ausgeschlossen. Ebenfalls nicht ausgeschlossen sind andere (nebst dem Rastsystem) formschlüssige Verbindungen, bspw. mit einer Aktivierung (bspw. Drehung mindestens eines der Programmierteile in der Art einer Bajonettverbindung) verbunden.

## Patentansprüche

1. Mechanisch programmierbarer Schliesszylinder, aufweisend einen Stator (6) und einen im Stator drehbaren Rotor (5) mit einem Schlüsselkanal 8 in welchen ein Schlüssel (10) einschiebbar ist, wobei der Rotor (5) eine Mehrzahl von quer zum Schlüsselkanal (5) verlaufenden und in diesen mündenden Rotor-Bohrungen aufweist, und wobei der Stator eine Mehrzahl von Stator-Bohrungen aufweist, wobei in einem Grundzustand eine Mehrzahl der Stator-Bohrungen mit je einer der Rotor-Bohrungen fluchtet, so dass sich je eine gemeinsame Zuhaltungsbohrung ergibt, , wobei der Schliesszylinder ferner mindestens ein Zuhaltungselement (2) aufweist, das in einer der Zuhaltungsbohrungen vorhanden ist und einen Grundkörper (21), der eine Zuhaltungsachse definiert, aufweist, , wobei der Grundkörper eine radial-innenseitige Endpartie (22) aufweist, welche in den Schlüsselkanal (8) ragt, um eine Codierung des Schlüssels (10) abzutasten, wobei der Grundkörper (21) ferner eine Mehrzahl von Sollbrauchstellen (25) aufweist, **dadurch gekennzeichnet, dass** das Zuhaltungselement (2) eine Programmierteil-Anordnung aufweist, wobei die Programmierteil-Anordnung vom Grundkörper (21) gehalten ist und mindestens eine Trennfuge (39) aufweist, und wobei die Programmierteil-Anordnung entlang der Zuhaltungsachse relativ zum Grundkörper verschiebbar ist, so dass die Trennfuge (39) wahlweise auf eine der Sollbruchstellen (25) ausrichtbar ist.

2. Schliesszylinder nach Anspruch 1, wobei die Programmierteil-Anordnung ein erstes Programmierteil (31) und ein zweites Programmierteil (32) aufweist.

3. Schiesszylinder nach Anspruch 2, wobei das erste und zweite Programmierteil (31, 32) durch die Trennfuge (39) voneinander getrennt sind.

4. Schliesszylinder nach einem der Ansprüche 2 oder 3, wobei das erste und zweite Programmierteil (31, 32) je die Form eines zylindrischen Ringes aufweisen und eine Codierungspartie (24) des Grundkörpers umgeben.

5. Schliesszylinder nach einem der vorangehenden Ansprüche, aufweisend eine Mehrzahl der Zuhaltungselemente, wobei die Programmierteil-Anordnung mindestens eines der Zuhaltungselemente eine Mehrzahl von Trennfugen (39) aufweist.

6. Schliesszylinder nach einem der vorangehenden Ansprüche, wobei eine Gesamtlänge des Zuhaltungselements bei einer Verschiebung der Trennelement-Anordnung konstant ist, indem sie nicht davon abhängt, auf welche der Sollbruchstellen (25) die Trennfuge (39) ausgerichtet ist.

7. Schliesszylinder nach einem der vorangehenden Ansprüche, wobei die Programmierelement-Anordnung durch eine Presspassung mit dem Grundkörper verbunden ist.

8. Schliesszylinder nach einem der vorangehenden Ansprüche, wobei der Grundkörper eine Codierungspartie (24) mit den Sollbruchstellen (25) aufweist, und wobei die Programmierelement -Anordnung die Codierungspartie umgibt.

9. Schliesszylinder nach Anspruch 8, wobei die Codierungspartie (24) hohlzylindrisch ist und die Sollbruchstellen durch umlaufende Nuten gebildet sind.

10. Schliesszylinder nach einem der Ansprüche 1-7, wobei der Grundkörper (21) eine hohlzylindrische Codierungspartie mit den Sollbruchstellen aufweist, und wobei die Codierungspartie die Programmierelement-Anordnung umgibt.

11. Schliesszylinder nach einem der vorangehenden Ansprüche, wobei dem Zuhaltungselement (2) eine Feder (4) zugeordnet ist, welche dieses nach radial-innen drückt, und wobei die Feder fest mit dem Grundkörper verbunden ist.

12. Verfahren zum mechanischen Programmieren eines Schliesszylinders nach einem der vorangehenden Ansprüche mit mehreren der Zuhaltungselemente (2), wobei ein mit einer mechanischen Codierung versehener Schlüssel (10) in den Schlüsselkanal (8) eingeschoben wird und durch den Schlüssel die Zuhaltungselemente abhängig von der mechanischen Codierung nach radial-aussen verschoben werden, wobei für jedes der Zuhaltungselemente die Programmierteil-Anordnung so relativ zum Grundkörper (21) verschoben wird, dass die Trennfuge (39) mit einer der Sollbruchstellen und einer Scherfläche zwischen Rotor und Stator fluchtet, und wobei anschliessend, während der Schlüssel (10) eingeschoben bleibt, der Rotor im Stator gedreht wird, um den Grundkörper (21) an derjenigen Sollbruchstelle aufzutrennen, welche mit der Trennfuge und der Scherfläche fluchtet.

## Claims

1. A mechanically programmable lock cylinder, having a stator (6) and a rotor (5), which is rotatable in the stator, with a key channel (8) into which a key (10) can be inserted, wherein the rotor (5) has a plurality of rotor bores running transversely to the key channel (5) and opening into the same, and wherein the stator has a plurality of stator bores, wherein, in an initial state, a plurality of the stator bores align with respectively one of the rotor bores such that a common tumbler bore results in each case, wherein the lock cylinder also has at least one tumbler element (2), which is present in one of the tumbler bores and has a main body (21), which defines a tumbler axis, wherein the main body has a radially inner end part (22), which protrudes into the key channel (8) in order to scan the coding of the key (10), wherein the main body (21) also has a plurality of predetermined break points (25), **characterized in that** the tumbler element (2) has a programming part arrangement, wherein the programming part arrangement is held by the main body (21) and has at least one separating joint (39), and wherein the programming part arrangement can be displaced along the tumbler axis relative to the main body such that the separating joint (39) can be aligned selectively on one of the predetermined break points (25).

2. The lock cylinder according to claim 1, wherein the programming part arrangement has a first programming part (31) and a second programming part (32).

3. The lock cylinder according to claim 2, wherein the first and second programming part (31, 32) are separated from one another by the separating joint (39).

4. The lock cylinder according to one of claims 2 or 3, wherein the first and second programming part (31, 32) each have the shape of a cylindrical ring and surround a coded part (24) of the main body.

5. The lock cylinder according to one of the preceding claims, having a plurality of the tumbler elements, wherein the programming part arrangement of at least one of the tumbler elements has a plurality of separating joints (39).

6. The lock cylinder according to one of the preceding claims, wherein a total length of the tumbler element is constant when the separating element arrangement is displaced, by it not being dependent on which of the predetermined break points (25) the separating joint (39) is aligned.

7. The lock cylinder according to one of the preceding claims, wherein the programming part arrangement is connected to the main body by a press fit.

8. The lock cylinder according to one of the preceding claims, wherein the main body has a coded part (24) with the predetermined break points (25) and wherein the programming element arrangement surrounds the coded part.

9. The lock cylinder according to claim 8, wherein the coded part (24) is hollow cylindrical and the predetermined break points are formed by circumferential grooves.

10. The lock cylinder according to one of claims 1 to 7, wherein the main body (21) has a hollow-cylindrical coded part with the predetermined break points and wherein the coded part surrounds the programming element arrangement.

11. The lock cylinder according to one of the preceding claims, wherein the tumbler element (2) is assigned a spring (4), which presses the tumbler element radially inwardly, and wherein the spring is fixedly connected to the main body.

12. A method for mechanically programming a lock cylinder according to one of the preceding claims with a plurality of the tumbler elements (2), wherein a key (10) provided with a mechanical coding is inserted into the key channel (8) and by way of the key, the tumbler elements, depending on the mechanical coding, are displaced radially outwardly, wherein for each of the tumbler elements the programming part arrangement is displaced relative to the main body (21) such that the separating joint (39) aligns with one of the predetermined break points and a shearing surface between rotor and stator, and wherein subsequently, while the key (10) remains inserted, the rotor is rotated in the stator in order to separate the main body (21) at the predetermined break point which aligns with the separating joint and the shearing surface.

## Revendications

1. Cylindre de fermeture programmable mécaniquement, présentant un stator (6) et un rotor (5) pouvant être entraîné en rotation dans le stator et comportant un canal de clé (8) dans lequel une clé (10) peut être insérée, dans lequel le rotor (5) a une pluralité d'alésages de rotor s'étendant transversalement au canal de clé (5) et débouchant dans celle-ci, et dans lequel le stator présente une pluralité d'alésages de stator, dans lequel, dans un état de base, une pluralité d'alésages de stator sont alignés avec respectivement l'un des alésages de rotor, de manière à former respectivement un alésage de gâchette commun, dans lequel le cylindre de fermeture présente en outre au moins un élément de gâchette (2), qui est présent dans l'un des alésages de gâchette et présente un corps de base (21), qui définit un axe de gâchette, dans lequel le corps de base présente une partie d'extrémité côté radialement intérieure (22), qui fait saillie dans le canal de clé (8), afin de scanner un codage de la clé (10), dans lequel le corps de base (21) présente en outre une pluralité de points de rupture théoriques (25), **caractérisé en ce que** l'élément de gâchette (2) présente un agencement de parties de programmation, dans lequel l'agencement de parties de programmation est maintenu par le corps de base (21) et présente au moins une ligne de séparation (39), et dans lequel l'agencement de parties de programmation peut être déplacé le long de l'axe de gâchette par rapport au corps de base, de sorte que la ligne de séparation (39) puisse sélectivement être orientée vers l'un des points de rupture théorique (25).

2. Cylindre de fermeture selon la revendication 1, dans lequel l'agencement de parties de programmation comprend une première partie de programmation (31) et une seconde partie de programmation (32).

3. Cylindre de fermeture selon la revendication 2, dans lequel les première et seconde parties de programmation (31, 32) sont séparées l'une de l'autre par la ligne de séparation (39).

4. Cylindre de fermeture selon l'une quelconque des revendications 2 ou 3, dans lequel les première et seconde parties de programmation (31, 32) ont chacune la forme d'un anneau cylindrique et entourent une partie de codage (24) du corps de base.

5. Cylindre de fermeture selon l'une quelconque des revendications précédentes, présentant une pluralité d'éléments de gâchette, dans lequel l'agencement de parties de programmation d'au moins l'un des éléments de gâchette présente une pluralité de lignes de séparation (39).

6. Cylindre de fermeture selon l'une quelconque des revendications précédentes, dans lequel une longueur totale de l'élément de gâchette est constante lorsque l'agencement d'éléments de séparation est déplacé, en ce qu'elle ne dépend pas, de celui parmi les points de rupture théoriques (25) vers lequel la ligne de séparation (39) est orientée.

7. Cylindre de fermeture selon l'une quelconque des revendications précédentes, dans lequel l'agencement d'éléments de programmation est relié au corps de base par un ajustement serré.

8. Cylindre de fermeture selon l'une quelconque des revendications précédentes, dans lequel le corps de base présente une partie de codage (24) avec les points de rupture théoriques (25), et dans lequel l'agencement d'éléments de programmation entoure la partie de codage.

9. Cylindre de fermeture selon la revendication 8, dans lequel la partie de codage (24) est cylindrique creuse et les points de rupture théoriques sont formés par des rainures circonférentielles.

10. Cylindre de fermeture selon l'une quelconque des revendications 1 à 7, dans lequel le corps de base (21) présente une partie de codage cylindrique creuse avec les points de rupture théoriques, et dans lequel la partie de codage entoure l'agencement d'éléments de programmation.

11. Cylindre de fermeture selon l'une quelconque des revendications précédentes, dans lequel un ressort (4) est associé à l'élément de gâchette (2), qui presse celui-ci radialement vers l'intérieur, et dans lequel le ressort est relié de manière fixe au corps de base.

12. Procédé de programmation mécanique d'un cylindre de fermeture selon l'une quelconque des revendications précédentes avec plusieurs éléments de gâchette (2), dans lequel une clé (10) munie d'un codage mécanique est insérée dans le canal de clé (8) et les éléments de gâchette sont déplacés radialement vers l'extérieur par la clé en fonction du codage mécanique, dans lequel pour chacun des éléments de gâchette, l'agencement de parties de programmation est déplacé par rapport au corps de base (21) de telle sorte que la ligne de séparation (39) soit alignée avec l'un des points de rupture théoriques et une surface de cisaillement entre le rotor et le stator, et dans lequel par la suite, tandis que la clé (10) reste insérée, le rotor est entraîné en rotation dans le stator, pour séparer le corps de base (21) au point de rupture théorique, qui est aligné avec la ligne de séparation et la surface de cisaillement.
